# EUROPÄISCHE PATENTSCHRIFT

(11) **EP 0 169 171 B1**
(45) Veröffentlichungstag und Bekanntmachung des Hinweises auf die Patenterteilung: **26.10.1988**
(21) Anmeldenummer: 85810318.7
(22) Anmeldetag: 10.07.1985
(51) Int. Cl.: F42B 13/20

(54) **Geschoss für eine Übungsmunition mit einer Schussfeldbegrenzung sowie Verwendung des Geschosses**
Missile for practice ammunition having a limited range, and use of the same
Projectile pour munition d'exercice à portée limitée et son utilisation

(30) Priorität: 17.07.1984 CH 3467/84
(43) Veröffentlichungstag der Anmeldung: 22.01.1986
(73) Patentinhaber: Schweizerische Eidgenossenschaft vertreten durch die Eidg. Munitionsfabrik Thun der Gruppe für Rüstungsdienste, CH-3602 Thun (CH)
(72) Erfinder: Kaeser, Rudolf, CH-3600 Thun (CH); Kutzli, Jörg, CH-3611 Höfen (CH)
(74) Vertreter: Frauenknecht, Alois J.

(56) Entgegenhaltungen:
- EP-A- 0 036 231
- EP-A- 0 080 210
- DE-A- 3 045 129
- DE-B- 1 207 833
- GB-A- 17 425

## Beschreibung

Die vorliegende Erfindung bezieht sich auf ein Geschoss für eine Übungsmunition mit einer, einem scharfen Geschoss entsprechender, mindestens angenäherter Abgangs- und Aussenballistik und einer vorgegebenen Schussfeldbegrenzung.

Beim übungsweisen Einsatz von Geschossen besteht immer wieder die Gefahr, dass diese das vorgesehene Schussfeld verlassen und ausserhalb des Zielgebiets Schäden und/oder Verletzungen bewirken. Dementsprechend wurden verschiedene Lösungen vorgeschlagen, um vor allem in Ländern, in denen keine sehr grossflächigen Übungsplätze zur Verfügung stehen, das Schussfeld der Munition zu begrenzen. Gleichzeitig wurde jedoch versucht, das gegenüber einer scharfen Munition gleiche schiesstechnische Verhalten der Übungsmunition beizubehalten.

In der EP-A-0 080 210 (BETHMANN u.a.) ist ein Geschoss beschrieben und dargestellt, in dem axial ein stabilisierendes Element gelagert ist. Während des Abbrandes des Leuchtspursatzes wird das stabilisierende Element frei und wird aus dem Geschoss herausgesogen bzw. herausgedrückt und zwar in der axialen Richtung nach hinten. Das stabilisierende Element bleibt weiter mit dem Rest des Geschosses mittels eines Drahtes verbunden. Diese Lösung ist also axial symmetrisch ausgebildet und somit ist die zu erwartende Abbremsung bzw. Destabilisierung des Geschosses verhältnismässig schwach.

Bekannt sind Zerfallgeschosse mit einer leichten Hülle und einem Kern aus Metallpulver (CH-PS 488 162 und CH-PS 488 989), welche zwar eine ähnliche Abgangsballistik aufweisen, jedoch aber schon nach kurzer Zeit beim Austritt aus dem Lauf auseinanderfallen, wodurch der gewünschte Übungswert der Munition verloren geht.

Ebenfalls bekannt sind Geschosse (CH-PS 539 834), die im Überschallbereich stabil und im Unterschallbereich unstabil fliegen, so dass deren aerodynamisches Verhalten das Schussfeld begrenzen.

Diese Munition simuliert den Abgang einer Gefechtsmunition und deren Flugverhalten innerhalb der Einsatzdistanz und ist nur zur Simulation von relativ grosskalibrigen Überschallgeschossen geeignet.

Im weiteren sind Geschosse mit Selbstzerstörungsladungen bekannt (GB-A-2 028 982), welche jedoch aus Kosten und auch aus Sicherheitsgründen (Gefahr von Blindgängern) für die meisten Anwendungen nicht in Frage kommen.

Es ist daher Aufgabe der Erfindung, ein Geschoss zu schaffen, welches auf wirtschaftliche Weise eine sichere Schussfeldbegrenzung ergibt und zudem das Flugverhalten einer Gefechtsmunition wenigstens angenähert, sowohl in seiner Abgangs-als auch Aussenballistik, wiedergibt.

Diese Aufgabe wird dadurch gelöst, dass der durchzuschmilzende Bereich der Oberfläche des Geschosses unsymmetrisch in bezug auf die Achse des Geschosses zwecks Entstabilisierung und Begrenzung der Flugbahn des Geschosses angeordnet ist.

Die nachfolgenden abhängigen Ansprüche beinhalten bevorzugte Ausbildungen des Erfindungsgegenstandes.

Bewährt hat sich der in Anspruch 2 genannte Leuchtspur-Satz, der das erforderliche wärmetechnische Verhalten aufweist und zudem eine einfache optische Verfolgung der Flugbahn des Geschosses erlaubt.

Durch den Einbau einer wärmedämmenden Isolationshülse, gemäss Anspruch 3, lässt sich das Schmelzverhalten des Geschosses zeitlich und örtlich leicht bestimmen.

Alternativ zur Isolationshülse lässt sich nach Anspruch 4 ein Isolationsnapf verwenden, der je nach gewählter Fabrikationsmethode Vorteile gegenüber einer Isolationshülse aufweist.

Bewährt hat sich eine Ausnehmung in der Isolationshülse bzw. im Isolationapf gemäss Anspruch 5, welche durch ihre asymmetrische Ausgestaltung das Geschoss innert einer vorgegebenen Zeit zielgerecht mittels des pyrotechnischen Satzes durchschmelzen lässt. Durch die resultierende Unwucht wird das Geschoss destabilisiert und/oder es kreist durch den beim Abschuss erzeugten Drall exzentrisch um die Flugrichtung, wird stark gebremst und fällt auf den Boden.

Die in Anspruch 6 spezifizierten Isolationshülsen bzw. Isolationsnapfe sind besonders geeignet, da sie sich in einfachster Weise in einen Geschosskörper integrieren lassen und genau definierte wärmeleitende und wärmeabführende Eigenschaften aufweisen.

Bewährt haben sich Geschosse nach Anspruch 7, weil damit die erforderlichen Festigkeits- und ballistischen Eigenschaften leicht realisiert werden können und zudem der Schmelzpunkt der entsprechenden Legierung sich im Bereich von 580°C bis 600°C bewegt, welche Temperaturen durch einen einfachen, an sich bekannten pyrotechnischen Satz leicht erzielbar sind.

Bei Geschossen, insbesondere im Unter- oder Transschallbereich fliegenden Rakekten mit Leit-und/oder Stabilisierungsflossen, kann durch die Plazierung der Ausnehmung, entsprechend Anspruch 8, ein ganzes oder partielles Abschmelzen der Flossen erreicht werden, was die Destabilisierung und damit die präzise Begrenzung der Flugbahn verbessert.

Besonders günstig ist die Verwendung des Geschosses gemäss Anspruch 9, da damit die Gefahr von Verletzungen in der Übung und Ausbildung verringert wird.

Nachfolgend wird anhand von Zeichnungen ein bevorzugtes Ausführungsbeispiel der Erfindung näher beschrieben.

Es zeigen:
Fig. 1 ein Geschoss mit einer pyrotechnischen Schussfeldbegrenzung in vergrösserter Darstellung,
Fig. 2 das Geschoss Fig. 1 mit teilweise dargestellten Patronenhülsen in einem kleineren Zeichnungsmassstab,
Fig. 3 die in Fig. 1 dargestellte Isolationshülse in einer Ansicht von der Geschossspitze her betrachtet, einzeln gezeichnet,
Fig. 4 eine Variante eines Geschosses mit einem Isolationsnapf und
Fig. 5 den Isolationsnapf Fig. 4 in gleicher Lage wie Fig. 3, jedoch einzeln in einer Draufsicht dargestellt.

In sämtlichen Figuren sind für gleiche Teile gleiche Bezugsziffern verwendet worden.

Nach Fig. 1 ist ein Geschoss mit 1 bezeichnet. Dieses Geschoss weist einen Vorderteil 2 auf, welcher in bekannter Weise aerodynamisch optimiert ist und das Flugverhalten eines scharfen Geschosses aufweist. Ein nutförmiger Abschnitt 3 (Eindrehung) dient in gewohnter Weise zur Befestigung der Patronenhülse. Ein Mittelteil 4 des Geschosses 1 besitzt im Bereich seines hinteren Endes 5 eine stirnseitige Bohrung, welche eine Isolationshülse 8 und in dieser einen Leuchtspur-Satz 6 enthält, der durch einen ebenfalls an sich bekannten Anfeuer-Satz 10, 11, 12 gezündet werden kann.

Die Isolationshülse 8 weist Ausnehmungen 9, 9' auf, welche ebenfalls durch den Leuchtspur-Satz ausgefüllt sind.

Fig. 2 zeigt das Geschoss 1 mit seinen vorgängig beschriebenen Bestandteilen nochmals, jedoch in einer verkleinerten Ausführung und mit einer teilweise gezeichneten Patronenhülse 14, der Befestigungsstelle 15, ihrer Würgerille 16 und - nicht spezifisch dargestellt - der Pulverladung 17.

Das Geschoss besteht aus einer Hartbleilegierung (Blei-Antimon) und weist einen Schmelzpunkt von zirka 580°C auf.

Die Isolationshülse 8 ist in Fig. 3 in einem Schnitt A-A einzeln dargestellt. Daraus ist leicht ersichtlich, dass die Ausnehmungen 9, 9' durch einfaches geradliniges, stirnseitiges Abfräsen der Hülse bis zu ihrem Zentrum erzeugt werden kann.

Der an sich bekannte Leuchtspur-Satz wurde nach dem Einbringen der Hülse 8 in das Geschoss 1 eingepresst und durch stirnseitiges Bördeln mit dem in Fig. 1 bezeichneten kegelstumpfförmigen Abschnitt fixiert.

In einem praktischen Beispiel gelten folgende Werte:
Masse des Geschosses: 10 g; Kaliber 7,5 mm
Legierung des Geschosses: Hartblei (98 Gew.-% Pb, 2 Gew.-% Sb)
Isolationshülse gemäss Fig. 3: aus Polyamid (Nylon) Aussendurchmesser der Hülse: 6 mm
Innendurchmesser der Hülse: 4,5 mm
Länge der Hülse: 8 mm
Abfräsung: 180°/3 mm in der Länge
Leuchtspur-Satz: Standard Infanterie-Munition 7,5 mm
Treibladung: Standard Schiesspulver Kleinkaliber-Munition
Flugdistanz des Geschosses: max. 3000 m Einsatzdistanz: 200 bis 500 m
Flugdauer bis zum Auftreffen auf den Boden: ca. 1,5 Sek.

Die Variante gemäss Fig. 4 weist dieselben Eigenschaften wie die Lösung gemäss Fig. 1 auf. Aus vorwiegend fabrikationstechnischen Gründen ist jedoch anstelle einer Isolationshülse 8 ein Isolationsnapf 8' verwendet worden.

Die Darstellung Fig. 5 zeigt den Isolationsnapf 8', ebenfalls aus Nylon, in einer Ansicht auf dessen Längsachse.

Diese Variante hat den Vorteil, dass der pyrotechnische Satz vollständig vorbereitet in den Napf 8' eingepresst und nachträglich als Gesamtes in den Geschosskörper eingesetzt werden kann. Zudem lässt sich die Wärmeleitung des Satzes noch besser vorausbestimmen.

Der Erfindungsgegenstand ist insbesondere bei Verwendung eines Leuchtspur-Satzes ebenfalls für grössere Geschosse geeignet. Je nach Art der verwendeten Isolationshülse bzw. des Isolationsnapfes entsteht bei Übungsmunition eine ablative Wirkung. Die Wärmeabfuhr in der Form des geschmolzenen oder zersetzten Kunststoffs nach hinten verhindert einen möglichen grösseren Wärmestau bei grösseren Kalibern und damit ein unerwünschtes, vorzeitiges Durchschmelzen des Mantels.

## Patentansprüche

1. Geschoss für eine Übungsmunition mit einer, einem scharfen Geschoss entsprechender, mindestens angenäherter Abgangs- und Aussenballistik und einer vorgegebenen Schussfeldbegrenzung wobei im Geschosskörper ein Hohlraum (5) mit einem pyrotechnischen Satz (6) vorgesehen ist, welcher den Geschosskörper nach einer vorgegebenen Flugzeit partiell (13) in einem Bereich durchschmilzt, dadurch gekennzeichnet, dass der durchzuschmilzende Bereich der Oberfläche des Geschosses (1) unsymmetrisch in bezug auf die Achse des Geschosses (1) zwecks Entstabilisierung und Begrenzung der Flugbahn des Geschosses angeordnet ist.

2. Geschoss nach Anspruch 1, dadurch gekennzeichnet, dass der pyrotechnische Satz (6) ein Leuchtspur-Satz ist.

3. Geschoss nach Anspruch 1 oder 2, dadurch gekennzeichnet, dass im Geschosskörper eine wärmedämmende Isolationshülse (8) vorgesehen ist, welche den pyrotechnischen Satz aufnimmt.

4. Geschoss nach Anspruch 1 oder 2, dadurch gekennzeichnet, dass im Geschosskörper ein wärmedämmender Isolationsnapf (8') vorgesehen ist, welcher den pyrotechnischen Satz aufnimmt.

5. Geschoss nach Anspruch 3 oder 4, dadurch gekennzeichnet, dass die Isolationshülse (8) bzw. der Isolationsnapf (8') mindestens eine in radialer Richtung unsymmetrisch in bezug auf die Achse des Geschosses (1) angeordnete Ausnehmung (9, 9') aufweist.

6. Geschoss nach Anspruch 5, dadurch gekennzeichnet, dass die Isolationshülse (8) bzw. der Isolationsnapf (8') aus einem thermoplastischen Kunststoff oder einem entsprechenden Copolymerisat besteht.

7. Geschoss nach einem der vorhergehenden Ansprüche, dadurch gekennzeichnet, dass dieses zumindest einen Mantel aus Blei, eine Bleilegierung, wie Blei-Zinn oder Blei-Antimon, aufweist.

8. Geschoss nach Anspruch 7 mit Leit- und/oder Stabilisierungsflossen, dadurch gekennzeichnet, dass wenigstens eine Ausnehmung (9, 9') im Bereich einer oder mehrerer Leit- und/oder Stabilisierungsflossen liegt.

9. Verwendung des Geschosses nach einem der vorhergehenden Ansprüche in Kleinkaliber-Übungsmunition mit Einsatzläufen für grösser kalibrige Waffen.

## Claims

1. A missile for practice ammunition with a least approximate departure and external ballistics corresponding to a live missile and a predetermined range limit, a cavity (5), which has a pyrotechnic composition (6) and which partly (13) melts through the missile body in one area after a predetermined flight period, being provided in the missile body, characterized in that the area of the surface of the missile (1) to be melted through is arranged asymmetrically with re- spectto the axis of the missile (1) in order to destabilize and limit the trajectory of the missile.

2. A missile according to Claim 1, characterized in that the pyrotechnic composition (6) is a tracer composition.

3. A missile according to Claim 1 or 2, characterized in that a thermal-insulation sleeve (8), which receives the pyrotechnic composition, is provided in the missile body.

4. A missile according to Claim 1 or 2, characterized in that a thermal-insulation cup (8'), which receives the pyrotechnic composition, is provided in the missile body.

5. A missile according to Claim 3 or 4, characterized in that the insulation sleeve (8) or the insulation cup (8') comprises at least one recess (9, 9') arranged asymmetrically in the radial direction with respect to the axis of the missile (1).

6. A missile according to Claim 5, characterized in that the insulation sleeve (8) or the insulation cup (8') consists of a thermoplastic synthetic material or a suitable copolymerizate.

7. A missile according to any one of the preceding Claims, characterized in that it comprises at least one jacket of lead or a lead alloy, such as lead-tin or lead- antimony.

8. A missile according to Claim 7 with baffle and/or stabilizing fins, characterized in that there is at least one recess (9, 9') in the region of one or more baffle and/or stabilizing fins.

9. The use of the missile according to any one of the preceding Claims in small-calibre practice ammunition with insertion barrels for weapons of larger calibre.

## Revendications

1. Projectile pour une munition d'exercice avec une balistique de départ et une balistique extérieure correspondant, du moins approximativement, à celles d'un projectile pour tir réel et avec une limitation de portée prédéterminée, à l'intérieur du corps du projectile étant prévue une cavité (5) avec une charge pyrotechnique (6) laquelle provoque, au bout d'un temps de vol prédéterminé, la fusion partielle (13) d'une zone du corps du projectile, caractérisé en ce que la zone de fusion de la surface du projectile ( 1 ) est disposée asymétriquement par rapport à l'axe du projectile (1) en vue de la déstabilisation et de la limitation de la trajectoire du projectile.

2. Projectile selon la revendication 1, caractérisé en ce que la charge pyrotechnique (6) est une composition traçante.

3. Projectile selon l'une des revendications 1 ou 2, caractérisé en ce qu'il est prévu dans le corps du projectile une douille d'isolation calorifuge (8) qui reçoit la charge pyrotechnique.

4. Projectile selon l'une des revendications 1 ou 2, caractérisé en ce qu'il est prévu dans le corps du projectile une cuvette d'isolation calorifuge (8') qui reçoit la charge pyrotechnique.

5. Projectile selon l'une des revendications 3 ou 4, caractérisé en ce que la douille d'isolation (8) et respectivement la cuvette d'isolation (8') présente au moins un évidement (9, 9') disposé de manière asymétrique dans le sens radial par rapport à l'axe du projectile (1).

6. Projectile selon la revendication 5, caractérisé en ce que la douille d'isolation (8) et respectivement la cuvette d'isolation (8') sont réalisées à partir d'une matière thermoplastique ou d'un copolymère correspondant.

7. Projectile selon l'une quelconque des revendications 1 à 6, caractérisé en ce qu'il comprend au moins une enveloppe en plomb, un alliage de plomb tel que plomb-étain ou plomb-antimoine.

8. Projectile selon la revendication 7, caractérisé en ce qu'au moins un évidement (9, 9') est situé dans la région d'un ou de plusieurs empennages et/ou stabilisateurs.

9. Utilisation du projectile selon l'une quelconque des revendications 1 à 8 dans des munitions d'exercice de petit calibre avec des canons d'insertion pour des armes de plus gros calibre.
